# EUROPÄISCHE PATENTSCHRIFT

(11) **EP 2 949 609 B1**
(45) Veröffentlichungstag und Bekanntmachung des Hinweises auf die Patenterteilung: **03.05.2017**
(21) Anmeldenummer: 15160698.5
(22) Anmeldetag: 25.03.2015
(51) Int. Cl.: B65H 19/18, B65H 23/038

(54) **SPLICE-VORRICHTUNG**
SPLICING DEVICE
DISPOSITIF D'ASSEMBLAGE

(30) Priorität: 11.04.2014 DE 102014207050
(43) Veröffentlichungstag der Anmeldung: 02.12.2015
(73) Patentinhaber: BHS Corrugated Maschinen- und Anlagenbau GmbH, 92729 Weiherhammer (DE)
(72) Erfinder: Fischer, Markus, 92708 Mantel (DE); Gnan, Alfons, 92249 Vilseck (DE)
(74) Vertreter: Rau, Schneck & Hübner Patentanwälte Rechtsanwälte PartGmbB

(56) Entgegenhaltungen:
- EP-A2- 0 453 727
- DE-A1-102004 018 600
- US-A1- 2004 084 561

## Beschreibung

Die Erfindung betrifft eine Splice-Vorrichtung zum Splicen von Material-Bahnen, insbesondere von Papier-Bahnen zur Herstellung einer Wellpappe-Bahn in einer Wellpappe-Anlage, gemäß dem Oberbegriff des Anspruchs 1. Ferner richtet sich die Erfindung auf eine Wellpappe-Anlage zur Herstellung von Wellpappe-Bahnen mit mindestens einer derartigen Splice-Vorrichtung.

Bekannte Splice-Vorrichtungen verbinden eine zu Ende gehende endliche erste Material-Bahn mit einer neuen endlichen zweiten Material-Bahn, sodass quasi eine endlose Material-Bahn entsteht. Dieser Vorgang wird in der Fachsprache als Splicen bzw. Spleißen und eine entsprechende Vorrichtung als Splice- bzw. Spleiß-Vorrichtung bezeichnet. Bei der Herstellung von Wellpappe-Bahnen werden die endlosen Material-Bahnen im Allgemeinen schichtartig miteinander verbunden. Dabei tritt oftmals ein seitlicher Versatz zwischen diesen endlosen Material-Bahnen auf, was eine weitere Bearbeitung der Wellpappe-Bahn erfordern kann. Diese weitere Bearbeitung erhöht im Allgemeinen die Kosten für die Herstellung der Wellpappe-Bahn.

Aus der EP 0 453 727 A2 ist eine gattungsgemäße Splice-Vorrichtung bekannt. Die DE 10 2004 018 600 A1 offenbart eine Vorrichtung zum Verbinden der Enden zweier Bänder, während aus der US 2004/0084561 A1 eine weitere Splice-Vorrichtung zum Splicen bekannt ist.

Der Erfindung liegt die Aufgabe zugrunde, eine Splice-Vorrichtung bereitzustellen, die eine äußerst wirtschaftliche und genaue Herstellung schichtartig miteinander verbundener endloser Material-Bahnen erlaubt. Ferner soll die Splice-Vorrichtung eine gezielte bzw. genaue Führung der endlosen Material-Bahn ermöglichen. Eine Wellpappe-Anlage mit mindestens einer entsprechenden Splice-Vorrichtung soll außerdem geschaffen werden.

Diese Aufgabe wird erfindungsgemäß durch die in den unabhängigen Ansprüchen 1 und 13 angegebenen Merkmale gelöst. Der Kern der Erfindung liegt darin, dass der Speicher-Wagen mindestens eine verkippbare bzw. auslenkbare Umlenk-Walze hat, um die die endlose Material-Bahn läuft. Die Verlaufs-Richtung der endlosen Material-Bahn ist demnach in der Splice-Vorrichtung durch die mindestens eine Umlenk-Walze beeinflussbar bzw. veränderbar.

Eine deckungsgleiche schichtartige Anordnung der endlosen Material-Bahn und der endlosen weiteren Material-Bahn ist bevorzugt. Es ist von Vorteil, wenn die endlose Material-Bahn derart in der Splice-Vorrichtung geführt ist, dass diese im Wesentlichen deckungsgleich später mit der endlosen weiteren Material-Bahn verbindbar ist. Ein nachträglicher Rand-Beschnitt der Material-Bahnen ist so minimierbar bzw. gänzlich überflüssig.

Die mindestens eine Umlenk-Walze ist insbesondere aus einer Neutral-Stellung schräg stellbar. Ein Verkippen der mindestens einen Umlenk-Walze gegenüber der endlosen Material-Bahn führt zu einer Veränderung der Verlaufs-Richtung dieser endlosen Material-Bahn in dessen QuerRichtung/-Erstreckung.

Es ist zweckmäßig, wenn die mindestens eine Umlenk-Walze drehbar gelagert ist.

Günstigerweise umfasst der Speicher-Wagen mindestens zwei, bevorzugter zwei oder drei, Umlenk-Walzen zum mehrfachen Umlenken der endlosen Material-Bahn. Die Umlenk-Walzen sind paarweise angeordnet und verlaufen vorzugsweise stets parallel zueinander. Die Umlenk-Walzen sind also vorzugsweise gemeinsam verkippbar.

Es ist von Vorteil, wenn die endliche erste Material-Bahn eine endliche erste Papier-Bahn ist. Vorzugsweise ist die endliche zweite Material-Bahn eine endliche zweite Papier-Bahn.

Günstigerweise hat die Verbinde-Einrichtung eine erste und zweite Vorbereitungs-Einheit, eine erste und zweite Verbinde-Einheit, eine Tisch-Einheit und eine Führung. Günstigerweise ist die Tisch-Einheit in der Führung zwischen den Vorbereitungs-Einheiten verlagerbar. Günstigerweise sind auch die Vorbereitungs-Einheiten verlagerbar. Es ist von Vorteil, wenn die Verbinde-Einrichtung das Bahn-Ende der endlichen ersten Material-Bahn mit dem Bahn-Anfang der endlichen zweiten Material-Bahn bzw. umgekehrt verbindet, insbesondere verklebt. Es ist von Vorteil, wenn also quasi die Verbinde-Einrichtung bei einer zu Ende gehenden endlichen zweiten Material-Bahn die endliche erste Material-Bahn mit der endlosen Material-Bahn bzw. bei einer zu Ende gehenden endlichen ersten Material-Bahn die endliche zweite Material-Bahn mit der endlosen Material-Bahn verbindet, insbesondere verklebt. Es ist zweckmäßig, wenn die Verbinde-Einrichtung als Schneide- und Verbinde-Einrichtung ausgebildet ist.

Es ist von Vorteil, wenn der Speicher-Wagen entlang seiner Verlagerungs-Bahn in der Splice-Vorrichtung geführt ist.

Die Informations-Verarbeitungs-Einrichtung ist vorzugsweise als RegelEinrichtung ausgeführt, die günstigerweise elektrischer bzw. elektronischer Art ist.

Günstigerweise umfasst die Wellpappe-Produktions-Vorrichtung gemäß dem nebengeordneten Anspruch 13 eine Riffel-Einrichtung zum Riffeln der endlosen ersten Material-Bahn oder der endlosen weiteren Material-Bahn. Es ist von Vorteil, wenn die Wellpappe-Produktions-Vorrichtung eine Verbindungs-Einrichtung, vorzugsweise eine Leim-Einrichtung, zum Beleimen der geriffelten endlosen Material-Bahn umfasst. Vorzugsweise weise ist auch eine Andrück- bzw. Zusammendrück-Einrichtung zum Zusammendrücken der beleimten Material-Bahn und der anderen Material-Bahn vorhanden.

Es ist von Vorteil, wenn die erste Sensor-Anordnung und/oder zweite Sensor-Anordnung berührungslos arbeitend ausgeführt ist. Vorzugsweise ist die erste und/oder zweite Sensor-Anordnung eine optische Sensor-Anordnung. Beispielsweise ist die erste und/oder zweite Sensor-Anordnung als Licht-Gitter ausgebildet.

Die erste Sensor-Anordnung und/oder zweite Sensor-Anordnung erfasst vorzugsweise die Quer-Position der jeweiligen Material-Bahn.

Es ist zweckmäßig, wenn die Informations-Verarbeitungs-Einrichtung die von der ersten oder zweiten Sensor-Anordnung erfassten Lage-Informationen, insbesondere Quer-Lage-Informationen, zu der jeweiligen endlosen Material-Bahn auswertet und mit den Lage-Informationen, insbesondere Quer-Lage-Informationen, der anderen Sensor-Anordnung vergleicht. Die Ist-Position der einen endlosen Material-Bahn entspricht vorzugsweise der Soll-Position der anderen endlosen Material-Bahn. Wenn die Informations-Verarbeitungs-Einrichtung dabei eine Abweichung zwischen der Ist-Position der einen endlosen Material-Bahn und der Soll-Position der anderen endlosen Material-Bahn feststellt, so erfolgt eine entsprechende Verstellung der mindestens einen Umlenk-Walze, um die an dieser umgelenkten endlosen Material-Bahn in ihrer Verlaufs-Richtung zu beeinflussen und letztendlich eine deckungsgleiche Anordnung der endlosen Material-Bahnen zu erhalten.

Weitere vorteilhafte Ausgestaltungen der Erfindungen sind in den Unteransprüchen gegeben.

Die Ausgestaltung gemäß Unteranspruch 2 führt zu einer äußerst funktionssicheren bzw. kontrollierten Verkippung der mindestens einen Umlenk-Walze. Beim Verkippen der mindestens einen Umlenk-Walze bewegt sich beispielsweise im Wesentlichen genau ein End-Bereich derselben entlang der Verlagerungs-Bahn des Speicher-Wagens. Alternativ bewegen sich beim Verkippen der mindestens einen Umlenk-Walze im Wesentlichen die beiden einander gegenüberliegenden End-Bereiche der mindestens einen Umlenk-Walze entlang der Verlagerungs-Bahn des Speicher-Wagens. Es ist von Vorteil, wenn sich dann die beiden End-Bereiche in gegensinnigen Richtungen im Wesentlichen entlang der Verlagerungs-Bahn des Speicher-Wagens bewegen.

Gemäß dem Unteranspruch 3 ist die mindestens eine Umlenk-Walze ausgehend von ihrer Neutral-Stellung zwischen 0,5 % und 5 % maximal verschwenkbar. Es ist von Vorteil, wenn die mindestens eine Umlenk-Walze in ihrer Neutral-Stellung senkrecht zu der Transport-Richtung der endlosen Material-Bahn bzw. zu einer Seiten-Wand der Splice-Vorrichtung verläuft. Günstigerweise ist die mindestens eine Umlenk-Walze in einer horizontal verlaufenden Ebene verkippbar. Günstigerweise verläuft die mindestens eine Umlenk-Walze in ihrer Kipp-Stellung schräg zu der Transport-Richtung der endlosen Material-Bahn bzw. zu einer Seiten-Wand der Splice-Vorrichtung.

Die Ausgestaltung gemäß dem Unteranspruch 4 erlaubt eine äußerst funktionssichere und wirksame Verkippung der mindestens einen Umlenk-Walze. Ferner führt dies zu einer besonders einfach ausgebildeten Splice-Vorrichtung. Günstigerweise ist der Speicher-Wagen in einer horizontal verlaufenden Ebene verkippbar.

Gemäß dem Unteranspruch 5 ist der Speicher-Wagen durch Betätigung einer Verstell-Anordnung zwischen der ersten End-Position und der zweiten End-Position verlagerbar. Es ist von Vorteil, wenn der Speicher-Wagen durch Betätigung der Verstell-Anordnung auch verkippbar ist.

Günstigerweise hat die Verstell-Anordnung mindestens einen betätigbaren Verstell-Antrieb zum Verlagern des Speicher-Wagens. Es ist von Vorteil, wenn der mindestens eine Verstell-Antrieb über mindestens ein Übertragungs-Element mit dem Speicher-Wagen zum Verlagern desselben in Verbindung steht. Das mindestens eine Übertragungs-Element ist vorzugsweise endlos ausgeführt und in seiner Umfangs- bzw. Umlauf-Richtung antreibbar. Beispielsweise ist es als Übertragungs-Kette, Übertragungs-Seil, Übertragungs-Band oder dergleichen ausgebildet.

Es ist von Vorteil, wenn der mindestens eine Verstell-Antrieb mit der Informations-Verarbeitungs-Einrichtung in Signal-Verbindung steht. Die Signal-Verbindung kann drahtlos oder drahtgebunden sein.

Die Ausgestaltung gemäß dem Unteranspruch 6 erlaubt eine äußerst gezielte Verkippung des Speicher-Wagens. Die dafür notwendigen VerstellKräfte sind aufgrund der Hebel-Wirkung vergleichsweise niedrig.

Die Ausgestaltung gemäß dem Unteranspruch 7 führt zu einer äußerst präzisen Verkippung des Speicher-Wagens. Zum Verkippen des Speicher-Wagens werden die Verstell-Antriebe unterschiedlich betätigt. Die Betätigung der Verstell-Antriebe kann unterschiedlich stark oder zueinander gegensinnig erfolgen.

Die Ausgestaltung gemäß dem Unteranspruch 9 führt zu einer äußerst kostengünstigen Splice-Vorrichtung. Das Kopplungs-Teil ist vorzugsweise als Kopplungs-Welle ausgeführt. Die Kopplungs-Welle verläuft vorzugsweise gerade.

Gemäß dem Unteranspruch 10 führt ein Verkippen des Kopplungs-Teils zu einem Verkippen des Speicher-Wagens, was wiederum zu einer Beeinflussung der Verlaufs-Richtung der endlosen Material-Bahn führt.

Der Verkipp-Antrieb gemäß dem Unteranspruch 11 arbeitet vorzugsweise elektrisch, pneumatisch oder hydraulisch. Der Verkipp-Antrieb greift vorzugsweise an der Loslager-Seite des Speicher-Wagens an. Bevorzugt ist der Verkipp-Antrieb als Verkipp-Stell-Zylinder-Kolben-Einheit ausgeführt. Günstigerweise steht der Verkipp-Antrieb mit der Informations-Verarbeitungs-Einrichtung in Signal-Verbindung. Die Signal-Verbindung kann drahtlos oder drahtgebunden sein.

Das mindestens eine Pendel-Lager gemäß dem Unteranspruch 12 ist vorzugsweise als Pendel-Kugel-Lager ausgeführt und hat mindestens zwei Kugel-Reihen. Es ist zweckmäßig, wenn ein Innen-Ring, Käfig und die in den Kugel-Reihen angeordneten Kugeln des Pendel-Kugel-Lagers aus ihrer Neutral-Stellung verschwenkbar bzw. auslenkbar sind. Eine Verkippung des Kopplungs-Teils ist so ausgleichbar bzw. möglich. Vorzugsweise ist das Kopplungs-Teil in zwei Pendel-Lagern gelagert.

Nachfolgend werden unter Bezugnahme auf die beigefügte Zeichnung zwei bevorzugte Ausführungsformen der Erfindung beispielhaft beschrieben. Dabei zeigen:
- Fig. 1: einen Teil einer erfindungsgemäßen Wellpappe-Anlage mit mehreren Splice-Vorrichtungen gemäß einer ersten Ausführungsform,
- Fig. 2: eine vergrößerte Ansicht von Fig. 1, die eine erfindungsgemäße Splice-Vorrichtung und eine benachbart zu dieser angeordnete Wellpappe-Produktions-Vorrichtung zeigt,
- Fig. 3: eine perspektivische Ansicht der in Fig. 1 und 2 dargestellten Splice-Vorrichtung,
- Fig. 4: einen Schnitt durch die in Fig. 3 dargestellte SpliceVorrichtung,
- Fig. 5: eine Draufsicht auf die in Fig. 3 und 4 dargestellte SpliceVorrichtung, wobei sich der Speicher-Wagen in seiner Neutral-Stellung befindet,
- Fig. 6: eine Draufsicht auf die Splice-Vorrichtung gemäß Fig. 5, wobei sich der Speicher-Wagen in einer Kipp-End-Stellung befindet,
- Fig. 7: eine Draufsicht entsprechend Fig. 6, wobei sich der Speicher-Wagen in der anderen Kipp-End-Stellung befindet,
- Fig. 8: eine Detailansicht, die die Lagerung des sich in der Neutral-Stellung befindlichen Speicher-Wagens zeigt,
- Fig. 9, 10: Detailansichten, die die Lagerung des sich in den Kipp-End-Stellungen befindlichen Speicher-Wagens zeigen,
- Fig. 11: eine Ansicht, die einen Verstell-Antrieb mit Kupplung der in den Fig. 3 bis 10 gezeigten Splice-Vorrichtung zeigt,
- Fig. 12, 13: Schnitte, die ein Pendel-Lager zur Lagerung des Speicher-Wagens der in den Fig. 4 bis 11 gezeigten Splice-Vorrichtung zeigen,
- Fig. 14: eine perspektivische Ansicht einer erfindungsgemäßen Splice-Vorrichtung gemäß einer zweiten Ausführungsform,
- Fig. 15: einen Schnitt durch die in Fig. 14 gezeigte Splice-Vorrichtung, und
- Fig. 16: eine Draufsicht auf die in den Fig. 14 und 15 gezeigte Splice-Vorrichtung, wobei sich der Speicher-Wagen in seiner Neutral-Stellung befindet.

Eine Wellpappe-Anlage, wie sie in Fig. 1 teilweise dargestellt ist, umfasst eine erste Wellpappe-Produktions-Vorrichtung 1 zur Herstellung einer einseitig kaschierten, endlosen Wellpappe-Bahn und eine zweite Wellpappe-Produktions-Vorrichtung 2 zur Herstellung einer weiteren, einseitig kaschierten, endlosen Wellpappe-Bahn.

Der ersten Wellpappe-Produktions-Vorrichtung 1 sind eine erste Splice-Vorrichtung 3 und eine zweite Splice-Vorrichtung 4 zugeordnet, während der zweiten Wellpappe-Produktions-Vorrichtung 2 eine dritte Splice-Vorrichtung 5 und eine vierte Splice-Vorrichtung 6 zugeordnet sind.

Die erste Splice-Vorrichtung 3 umfasst zum Abrollen einer endlichen ersten Material-Bahn 7 von einer ersten Material-Rolle 8 eine erste Abroll-Einrichtung 9 und zum Abrollen einer endlichen zweiten Material-Bahn 63 von einer zweiten Material-Rolle 10 eine zweite Abroll-Einrichtung 11. Die endliche erste Material-Bahn 7 und die endliche zweite Material-Bahn 63 werden zum Bereitstellen einer endlosen ersten Material-Bahn 17 mittels der ersten Splice-Vorrichtung 3 miteinander verbunden.

Die zweite Splice-Vorrichtung 4 ist im Wesentlichen entsprechend der ersten Splice-Vorrichtung 3 ausgebildet. Diese hat zum Abrollen einer endlichen dritten Material-Bahn 12 von einer dritten Material-Rolle 13 eine dritte Abroll-Einrichtung 14 und zum Abrollen einer endlichen vierten Material-Bahn von einer vierten Material-Rolle 15 eine vierte Abroll-Einrichtung 16. Die endliche dritte Material-Bahn 12 und die endliche vierte Material-Bahn werden zum Bereitstellen einer endlosen zweiten Material-Bahn 18 mittels der zweiten Splice-Vorrichtung 4 miteinander verbunden.

Die endlose erste Material-Bahn 17 wird über eine erste Umlenk-Rolle 19 und die endlose zweite Material-Bahn 18 wird über zweite Umlenk-Rollen 20, 21 der ersten Wellpappe-Produktions-Vorrichtung 1 zugeführt. Die Umlenk-Rollen 19 und 20 sind als Vorheiz-Einrichtungen ausgeführt.

Die dritte Splice-Vorrichtung 5 ist entsprechend der ersten Splice-Vorrichtung 3 ausgebildet. Diese umfasst zum Abrollen einer endlichen fünften Material-Bahn 22 von einer fünften Material-Rolle 23 eine fünfte Abroll-Einrichtung 24 und zum Abrollen einer endlichen sechsten Material-Bahn von einer sechsten Material-Rolle 25 eine sechste Abroll-Einrichtung 26. Die endliche fünfte Material-Bahn 22 und die endliche sechste Material-Bahn werden zum Bereitstellen einer endlosen dritten Material-Bahn 27 mittels der dritten Splice-Vorrichtung 5 miteinander verbunden.

Die vierte Splice-Vorrichtung 6 ist entsprechend der zweiten Splice-Vorrichtung 4 ausgebildet. Diese umfasst zum Abrollen einer endlichen siebten Material-Bahn 28 von einer siebten Material-Rolle 29 eine siebte Abroll-Einrichtung 30 und zum Abrollen einer endlichen achten Material-Bahn von einer achten Material-Rolle 31 eine achte Abroll-Einrichtung 32. Die endliche siebte Material-Bahn 28 und die endliche achte Material-Bahn werden zum Bereitstellen einer endlosen vierten Material-Bahn 33 mittels der vierten Splice-Vorrichtung 6 miteinander verbunden.

Die endlose dritte Material-Bahn 27 wird über eine dritte Umlenk-Rolle 34 und die endlose vierte Material-Bahn 33 wird über vierte Umlenk-Rollen 35, 36 der zweiten Wellpappe-Produktions-Vorrichtung 2 zugeführt. Die Umlenk-Rollen 34 und 35 sind als Vorheiz-Einrichtung ausgeführt.

Auf Details der Splice-Vorrichtungen 3, 4, 5 und 6 wird noch nachfolgend genauer eingegangen.

Die erste Wellpappe-Produktions-Vorrichtung 1 umfasst zum Erzeugen einer eine Wellung aufweisenden endlosen ersten Well-Bahn 37 aus der endlosen ersten Material-Bahn 17 eine drehbar gelagerte erste Riffel-Walze 38 und eine drehbar gelagerte zweite Riffel-Walze 39. Die Riffel-Walzen 38, 39 bilden zum Durchführen und Riffeln der endlosen ersten Material-Bahn 17 einen Walzen-Spalt aus, wobei die Dreh-Achsen der Riffel-Walzen 38, 39 parallel zueinander verlaufen. Die Riffel-Walzen 38, 39 bilden eine Riffel-Einrichtung.

Zum Verbinden der endlosen ersten Well-Bahn 37 mit der endlosen zweiten Material-Bahn 18 zu einer einseitig kaschierten, ersten Wellpappe-Bahn 40 weist die erste Wellpappe-Produktions-Vorrichtung 1 eine erste Leim-Auftrags-Einrichtung 41 auf, die eine erste Leim-Dosier-Walze 42, einen ersten Leim-Behälter 43 und eine erste Leim-Auftrags-Walze 44 umfasst. Zum Durchführen und Beleimen der endlosen ersten Well-Bahn 37 bildet die erste Leim-Auftrags-Walze 44 mit der ersten Riffel-Walze 38 einen Spalt aus, wobei die erste Leim-Auftrags-Walze 44 teilweise innerhalb des ersten Leim-Behälters 43 angeordnet ist. Der Leim wird auf Spitzen der Wellung der ersten Well-Bahn 37 aufgetragen. Die erste Leim-Dosier-Walze 42 liegt gegen die erste Leim-Auftrags-Walze 44 an und dient zum Ausbilden einer gleichmäßigen Leim-Schicht auf der ersten Leim-Auftrags-Walze 44. Zum Anpressen der endlosen zweiten Material-Bahn 18 gegen die mit Leim versehene erste Well-Bahn 37, die wiederum bereichsweise an der ersten Riffel-Walze 38 anliegt, hat die erste Wellpappe-Produktions-Vorrichtung 1 ein erstes Anpress-Modul 45. Das erste Anpress-Modul 45 ist oberhalb der ersten Riffel-Walze 38 angeordnet.

Zum Zwischenspeichern und Puffern der einseitig kaschierten ersten Wellpappe-Bahn 40 wird diese einer ersten Speicher-Einrichtung 46 zugeführt, wo diese Schleifen aufweist.

Die zweite Wellpappe-Produktions-Vorrichtung 2 ist identisch zu der ersten Wellpappe-Produktions-Vorrichtung 1 ausgebildet. Auf die vorherige Beschreibung wird verwiesen. Die endlose dritte Material-Bahn 27 wird durch die Riffel-Walzen 38, 39 der zweiten Wellpappe-Produktions-Vorrichtung 2 geriffelt, sodass dann eine zweite Well-Bahn 47 vorliegt. Die zweite Well-Bahn 47 wird mit der endlosen vierten Material-Bahn 33 verbunden, sodass dann eine zweite einseitig kaschierte Wellpappe-Bahn 48 entsteht.

Die zweite Wellpappe-Bahn 48 wird in einer zweiten Speicher-Einrichtung 49 gespeichert und gepuffert.

Stromabwärts zu Hochtransport-Einrichtungen und den SpeicherEinrichtungen 46, 49, die den darauf folgenden Brücken-Transport der jeweiligen Wellpappe-Bahn 40 bzw. 48 bewerkstelligen, befindet sich eine Vorheiz-Einrichtung 50, die drei übereinander angeordnete Heiz-Walzen 51 umfasst. Der Vorheiz-Einrichtung 50 werden die erste Wellpappe-Bahn 40 und die zweite Wellpappe-Bahn 48 sowie eine Deck-Bahn 52 von einer fünften Splice-Vorrichtung 53 zugeführt und umschlingen teilweise die jeweilige Heiz-Walze 51. Die fünfte Splice-Vorrichtung 53 ist entsprechend der ersten Splice-Vorrichtung 3 ausgebildet.

Hinter der Vorheiz-Einrichtung 50 befindet sich ein Leim-Werk 54 mit zwei übereinander angeordneten Beleimungs-Walzen 55, die teilweise in ein Leim-Bad (nicht dargestellt) eingetaucht sind. Die einseitig kaschierten Wellpappe-Bahnen 40, 48 finden sich in Kontakt mit der jeweiligen Beleimungs-Walze 55.

Hinter dem Leim-Werk 54 ist eine Heiz-Andrück-Vorrichtung 56 angeordnet. In der Heiz-Andrück-Vorrichtung 56 werden die einseitig kaschierten Wellpappe-Bahnen 40, 48 und die Deck-Bahn 52 aneinander gedrückt und miteinander verleimt.

Stromabwärts zu der Heiz-Andrück-Vorrichtung 56 können beispielsweise eine Bogen-Schneid-Vorrichtung (nicht dargestellt) zum Schneiden der fünflagigen Wellpappe-Bahn in Bögen und eine Bogen-Stapel-Anordnung (nicht dargestellt) zum Stapeln der Bögen übereinander angeordnet sein.

Nachfolgend wird beispielhaft die erste Splice-Vorrichtung 3 detaillierter beschrieben. Wie erwähnt, sind die übrigen Splice-Vorrichtungen 4, 5, 6 und 53 identisch bzw. im Wesentlichen identisch ausgebildet, so dass zu diesen die nachfolgenden Ausführungen zu der ersten Splice-Vorrichtung 3 im Wesentlichen analog gelten.

Die erste Splice-Vorrichtung 3 weist ein Grund-Gestell 57 mit einem Grund-Gestell-Sockel 58, einem Grund-Gestell-Ständer 59 und einem Grund-Gestell-Träger 60 auf. Der Grund-Gestell-Sockel 58 ist am Boden befestigt. An dem Grund-Gestell-Sockel 58 ist der Grund-Gestell-Ständer 59 befestigt. Der Grund-Gestell-Ständer 59 erstreckt sich im Wesentlichen vertikal bzw. senkrecht zu dem Boden. Der Grund-Gestell-Träger 60 ist an einem dem Grund-Gestell-Sockel 58 gegenüberliegenden Ende des Grund-Gestell-Ständers 59 befestigt und verläuft im Wesentlichen parallel zu dem Boden.

Ausgehend von dem Grund-Gestell-Sockel 58 erstrecken sich die erste Abroll-Einrichtung 9 und die zweite Abroll-Einrichtung 11. Die Abroll-Einrichtungen 9, 11 sind schwenkbar an den Grund-Gestell-Sockel 58 gelagert und relativ zu dem Grund-Gestell-Ständer 59 einander gegenüberliegend angeordnet.

Die erste Abroll-Einrichtung 9 weist zur Aufnahme der ersten Material-Rolle 8 einen Aufnahme-Konus (nicht dargestellt) auf, der in eine zentrale Öffnung der ersten Material-Rolle 8 geführt und zwischen zwei parallel zueinander verlaufenden Halte-Armen 61 der ersten Abroll-Einrichtung 9 um eine erste Dreh-Achse 62 drehbar gelagert ist.

Die zweite Abroll-Einrichtung 11 ist entsprechend der ersten Abroll-Einrichtung 9 ausgebildet. Die Dreh-Achsen 62 der Abroll-Einrichtungen 9, 11 verlaufen parallel zueinander.

Die endliche erste Material-Bahn 7 wird über eine erste Zuführ-Walze 64 und die von der Material-Rolle 10 stammende endliche zweite Material-Bahn 63 wird über eine zweite Zuführ-Walze 64 einer Schneide- und Verbinde-Einrichtung 65 zugeführt. Die Zuführ-Walzen 64 sind drehbar an Walzen-Trag-Armen 66 angeordnet, die zum Spannen der endlichen Material-Bahnen 7, 63 schwenkbar an dem Grund-Gestell-Träger 60 oberhalb der Material-Rollen 8 bzw. 10 angeordnet sind.

Die Schneide- und Verbinde-Einrichtung 65 dient zum Herstellen der endlosen ersten Material-Bahn 17 aus den endlichen Material-Bahnen 7, 63. Die Schneide- und Verbinde-Einrichtung 65 hat eine erste Vorbereitungs-Einheit 108, eine zweite Vorbereitungs-Einheit 109, eine erste Verbinde-Einheit 110, eine zweite Verbinde-Einheit 111, eine Tisch-Einheit 112 und eine Führung 113.

Die erste Vorbereitungs-Einheit 108 ist gemäß Fig. 4 an dem Grund-Gestell-Träger 60 im Wesentlichen oberhalb der ersten Material-Rolle 8 angeordnet, wohingegen die zweite Vorbereitungs-Einheit 109 im Bereich der zweiten Material-Rolle 10 oben an dem Grund-Gestell-Träger 60 angeordnet ist. Zwischen den Vorbereitungs-Einheiten 108, 109 verläuft die Führung 113 im Wesentlichen parallel zu dem Boden, wobei in der Führung 113 die Vorbereitungs-Einheiten 108, 109 verlagerbar sind und die Tisch-Einheit 112 zwischen diesen ebenfalls verlagerbar ist.

Die Verbinde-Einheiten 110, 111 sind längs der Führung 113 beabstandet zueinander angeordnet. Sie sind an dem Grund-Gestell-Träger 60 oberhalb der Führung 113 angeordnet.

Die Vorbereitungs-Einheiten 108, 109 sind identisch aufgebaut und bezüglich einer vertikal verlaufenden Symmetrie-Ebene symmetrisch in der Führung 113 verlagerbar angeordnet. Aufgrund des identischen Aufbaus der Vorbereitungs-Einheiten 108, 109 ist nachfolgend lediglich eine Vorbereitungs-Einheit 108, 109 beschrieben.

Die zweite Vorbereitungs-Einheit 109 weist zum Zuführen der endlichen zweiten Material-Bahn 63 eine drehbar in der Führung 113 gelagerte Klebe-Walze 114 und zum Schneiden der zugeführten endlichen zweiten Material-Bahn 63 eine Quer-Schneide-Einrichtung (nicht dargestellt) mit einem betätigbaren Schneide-Messer auf.

Die Klebe-Walze 114 der zweiten Vorbereitungs-Einheit 109 ist zum Zuführen der endlichen zweiten Material-Bahn 63 mit einer Haft-Schicht versehen und zum Transportieren der endlichen zweiten Material-Bahn 63 von der zugeordneten Quer-Schneide-Einrichtung der zweiten Vorbereitungs-Einheit 109 zu der zweiten Verbinde-Einheit 111 entlang der Führung 113 verlagerbar.

Die Verbinde-Einheiten 110, 111 sind identisch ausgebildet und bezüglich einer vertikal verlaufenden Symmetrie-Ebene symmetrisch an dem Grund-Gestell-Träger 60 angeordnet. Aufgrund der identischen Ausbildung wird nachfolgend lediglich eine Verbinde-Einheit 110, 111 beschrieben.

Die zweite Verbinde-Einheit 111 umfasst zum Schneiden der endlichen ersten Material-Bahn 7 vor dem Verbinden mit der endlichen zweiten Material-Bahn 63 eine Quer-Schneide-Einrichtung 67 mit einem betätigbaren Schneide-Messer 69 und zum Verbinden der endlichen Material-Bahnen 7, 63 zu der endlosen ersten Material-Bahn 17 eine Anpress-Walze 115. Die Quer-Schneide-Einrichtung 67 der zweiten Verbinde-Einheit 111 und deren Anpress-Walze 115 sind unmittelbar benachbart zu der Führung 113 an dem Grund-Gestell-Träger 60 befestigt, sodass die Klebe-Walzen 114 der Vorbereitungs-Einheiten 108, 109 und die Tisch-Einheit 112 in der Führung 113 an der zweiten Verbinde-Einheit 111 vorbeiführbar sind. Die Anpress-Walze 115 der zweiten Verbinde-Einheit 111 bildet in der in Fig. 4 gezeigten Position der Klebe-Walze 114 der zweiten Vorbereitungs-Einheit 109 mit dieser einen Verbindungs-Spalt zum Durchführen der zu verbindenden endlichen Material-Bahnen 7, 63 und eines Klebe-Bandes aus, das durch die zweite Vorbereitungs-Einheit 109 entsprechend an diesen anbringbar ist.

Die Tisch-Einheit 112 wirkt mit den Vorbereitungs-Einheiten 108, 109 und/oder mit den Verbinde-Einheiten 110, 111 zusammen und ist unabhängig von diesen entlang der Führung 113 verlagerbar. In Fig. 4 befindet sich die Schneide- und Verbinde-Einrichtung 65 in einem inaktiven Zustand. In diesem Zustand wird die endliche erste Material-Bahn 7 lediglich durch die Schneide- und Verbinde-Einrichtung 65 hindurchgeführt, wohingegen die endliche zweite Material-Bahn 63 von der Schneide- und Verbinde-Einrichtung 65 in einer Warte-Stellung gehalten wird, sodass diese bei Bedarf mit der endlichen ersten Material-Bahn 7 zu der endlosen ersten Material-Bahn 17 verbindbar ist.

Der Schneide- und Verbinde-Einrichtung 65 ist eine erste Umlenk-Walze 70 nachgeordnet, die im Bereich der zweiten Material-Rolle 10 oben drehbar an dem Grund-Gestell-Träger 60 gelagert ist. Die endlose erste Material-Bahn 17 ist um die erste Umlenk-Walze 70 geführt.

Der ersten Umlenk-Walze 70 ist eine zweite Umlenk-Walze 71 nachgeordnet, die drehbar an einem Speicher-Wagen 72 gelagert ist. Der Speicher-Wagen 72 ist im Bereich eines dem Grund-Gestell-Ständer 59 gegenüberliegenden, oberen Endes des Grund-Gestell-Trägers 60 angeordnet und ist in einer Speicher-Wagen-Führung 73 verlagerbar, die sich parallel zu dem Boden erstreckt und eine Verlagerungs-Bahn des Speicher-Wagens 72 vorgibt. Die Speicher-Wagen-Führung 73 erstreckt sich im Wesentlichen entlang des gesamten Grund-Gestell-Trägers 60. Der Speicher-Wagen 72 ist dabei zwischen einer ersten End-Position und einer zweiten End-Position verlagerbar. Er ist in gegensinnigen Verlagerungs-Richtungen 74, 75 verlagerbar. In der ersten End-Position ist der Speicher-Wagen 72 benachbart zu einem Auslauf 76 der endlosen ersten Material-Bahn 17 angeordnet, während sich der Speicher-Wagen 72 in der zweiten End-Position beabstandet bzw. entfernt zu dem Auslauf 76 befindet. In Fig. 4 ist der Speicher-Wagen 72 in einer Zwischen-Position zwischen den beiden EndPositionen dargestellt.

Zur Umlenkung der endlosen ersten Material-Bahn 17 im Bereich des Auslaufs 76 ist eine dritte Umlenk-Walze 77 drehbar an dem Grund-Gestell-Träger 60 angeordnet.

Der dritten Umlenk-Walze 77 ist eine vierte Umlenk-Walze 78 nachgeordnet, die zwischen der zweiten Umlenk-Walze 71 und der dritten Umlenk-Walze 77 an dem Speicher-Wagen 72 drehbar gelagert ist. Die zweite und vierte Umlenk-Walze 71, 78 verlaufen stets parallel zueinander.

Der Grund-Gestell-Träger 60 hat zwei einander gegenüberliegende und parallel zueinander verlaufende Seiten-Wände 79, 80. Die Seiten-Wände 79, 80 verlaufen beabstandet zueinander.

Die erste Umlenk-Walze 70 und die dritte Umlenk-Walze 77 erstrecken sich jeweils zwischen den Seiten-Wänden 79, 80 und sind vorzugsweise in bzw. an diesen drehbar gelagert. Sie verlaufen im Wesentlichen senkrecht zu den Seiten-Wänden 79, 80.

Der Speicher-Wagen 72 ist zwischen den Seiten-Wänden 79, 80 angeordnet. Jede Seiten-Wand 79, 80 trägt ein Führungs-Teil 81 zur Führung des Speicher-Wagens 72. Die Führungs-Teile 81 liegen einander gegenüber und verlaufen parallel zueinander. Sie bilden zusammen die Speicher-Wagen-Führung 73. Die Speicher-Wagen-Führung 73 verläuft oberhalb der Führung 113 und parallel zu dieser.

Der Speicher-Wagen 72 hat zwei einander gegenüberliegende Seiten-Teile 82, die identisch bzw. spiegelbildlich ausgeführt sind. Er bildet eine starre Einheit. Die zweite Umlenk-Walze 71 und die vierte Umlenk-Walze 78 sind in den Seiten-Teilen 82 drehbar um ihre Längs-Mittel-Achsen 83 bzw. 84 gelagert.

Zum Verlagern des Speicher-Wagens 72 entlang der Speicher-Wagen-Führung 73 hat die erste Splice-Vorrichtung 3 eine Verstell-Anordnung 85. Die Verstell-Anordnung 85 umfasst zwei Übertragungs-Ketten 86, die identisch ausgeführt sind und getrennt zueinander verlaufen. Jede Übertragungs-Kette 86 ist endlos ausgeführt und umfasst eine Vielzahl von Ketten-Gliedern 87. Eine Übertragungs-Kette 86 verläuft innenseitig benachbart zu der Seiten-Wand 79, während die andere Übertragungs-Kette 86 innenseitig benachbart zu der anderen Seiten-Wand 80 verläuft.

Benachbart zu der dritten Umlenk-Walze 77 erstreckt sich zwischen den Seiten-Wänden 79, 80 eine Kopplungs-Stange 88 der Verstell-Anordnung 85. Die Kopplungs-Stange 88 ist in bzw. an den Seiten-Wänden 79, 80 gelagert und begrenzt dort quasi die Verlagerungs-Bahn 73 des Speicher-Wagens 72. Sie ist um ihre Längs-Mittel-Achse 93 drehbar bzw. drehantreibbar. Die Kopplungs-Stange 88 und die zweite Umlenk-Walze 71 sowie die vierte Umlenk-Walze 78 verlaufen vorzugsweise im Wesentlichen stets parallel zueinander.

Benachbart zu den Seiten-Wänden 79, 80 trägt die Kopplungs-Stange 88 zwei Ketten-Räder 89, die an die Übertragungs-Ketten 86 angepasst sind und mit der Kopplungs-Stange 88 drehfest verbunden sind. Jede Übertragungs-Kette 86 ist um ein Ketten-Rad 89 geführt, sodass die Übertragungs-Ketten 86 über die Ketten-Räder 89 mit der Kopplungs-Stange 88 in Betätigungs-Verbindung stehen.

Ferner ist jede Übertragungs-Kette 86 um ein Umlenk-Rad 90 geführt, das an der jeweiligen Seiten-Wand 79 bzw. 80 drehbar gelagert ist. Die Umlenk-Räder 90 begrenzen dort quasi die Verlagerungs-Bahn 73 des Speicher-Wagens 72.

Jedes Seiten-Teil 82 des Speicher-Wagens 72 ist mit der benachbart angeordneten Übertragungs-Kette 86 über einen jeweiligen Mitnehmer 91 fest verbunden.

Die Kopplungs-Stange 88 ist durch einen Verstell-Antrieb 92 der Verstell-Anordnung 85 um ihre Längs-Mittel-Achse 93 drehantreibbar. Im Einsatz führt eine Drehung der Kopplungs-Stange 88 zu einer Drehung der Ketten-Räder 89 und somit zu einer Betätigung der Übertragungs-Ketten 86. Durch die Betätigung der Übertragungs-Ketten 86 wird der Speicher-Wagen 72 durch die Mitnehmer 91 entsprechend entlang der Speicher-Wagen-Führung 73 verlagert.

Der Verstell-Antrieb 92 hat eine flexible Kupplung 94, die einerseits einen rotatorischen Antrieb der Kopplungs-Stange 88 und andererseits einen Winkelversatz der Kopplungs-Stange 88 erlaubt.

Die Kopplungs-Stange 88 ist über ein Pendel-Kugel-Lager 95 in bzw. an der Seiten-Wand 80 drehbar gelagert. Sie ist in bzw. an der anderen Seiten-Wand 79 über ein weiteres Pendel-Kugel-Lager 96 drehbar gelagert.

An dem Pendel-Kugel-Lager 96 greift ein Verkipp-Antrieb 97 an, der ein Gehäuse 98 und eine in dem Gehäuse 98 verschiebbar geführte Verkipp-Stange 99 umfasst. Zur Verkippung der Kopplungs-Stange 88 ist in der Seiten-Wand 79 ein Lang-Loch 100 angeordnet, das sich in der Verlagerungs-Richtung 74 bzw. 75 erstreckt. Durch Einfahren oder Ausfahren der Verkipp-Stange 99 ist die Kopplungs-Stange 88 verkippbar. Ein Verkippen der Kopplungs-Stange 88 hat ein entsprechendes Verkippen des Speicher-Wagens 72 zur Folge. Beim Verkippen bewegt sich die Kopplungs-Stange 88 entlang des Lang-Lochs 100.

In der Neutral-Stellung der Kopplungs-Stange 88 erstreckt sich diese senkrecht zu den Seiten-Wänden 79, 80 und im Wesentlichen zu der endlosen ersten Material-Bahn 17 bzw. deren Transport-Richtung. Analoges gilt zu den Umlenk-Walzen 71, 78.

Wenn die Kopplungs-Stange 88 ausgelenkt bzw. verkippt ist, so erstreckt sich diese schräg gegenüber den Seiten-Wänden 79, 80 und der endlosen ersten Material-Bahn 17 bzw. deren Transport-Richtung. Analoges gilt zu den Umlenk-Walzen 71, 78 bzw. dem Speicher-Wagen 72.

Nachfolgend wir die Funktionsweise der ersten Splice-Vorrichtung 3 näher beschrieben. Die endliche erste Material-Bahn 7 wird von der ersten Material-Rolle 8 abgerollt und über die erste Zuführ-Walze 64, wo die endliche erste Material-Bahn 7 um etwa 90° umgelenkt wird, zu der Schneide- und Verbinde-Einrichtung 65 geführt. Analoges gilt im Wesentlichen zu der endlichen zweiten Material-Bahn 63, die durch die zweite Zuführ-Walze 64 umgelenkt wird.

Nach der Schneide- und Verbinde-Einrichtung 65 wird die endlose erste Material-Bahn 17 um die erste Umlenk-Walze 70 geführt und dort um etwa 180° umgelenkt. Die endlose erste Material-Bahn 17 wird dann zu der zweiten Umlenk-Walze 71 geführt, wo diese erneut um etwa 180° umgelenkt wird. Nach der zweiten Umlenk-Walze 71 wird die endlose erste Material-Bahn 17 um die dritte Umlenk-Walze 77 geführt, wo diese wieder um etwa 180° umgelenkt wird. Anschließend wird die endlose erste Material-Bahn 17 um die vierte Umlenk-Walze 78 geführt, wo diese nochmals um etwa 180° umgelenkt wird und zu dem Auslauf 76 geführt wird. Bei dem Auslauf 76 verlässt die endlose erste Material-Bahn 17 die erste Splice-Vorrichtung 3.

Aufgrund des stetigen Abrollens der endlichen ersten Material-Bahn 7 geht die erste Material-Rolle 8 nach einer bestimmten Zeit zu Ende, sodass die endliche zweite Material-Bahn 63 mit der endlichen ersten Material-Bahn 7 verbunden werden muss.

Detailliert betrachtet wird hierzu die endliche zweite Material-Bahn 63 vor der Zuführung zu der zweiten Zuführ-Walze 64 an ihrem Bahn-Anfang manuell von dem Bedienpersonal der Wellpappe-Anlage, bevorzugt über ihre gesamte Material-Bahn-Breite, mit einem einseitigen Klebe-Band versehen.

Die endliche zweite Material-Bahn 63 wird anschließend über die zweite Zuführ-Walze 64 zu der für diesen Vorgang oberhalb der zweiten Zuführ-Walze 64 verlagerten zweiten Vorbereitungs-Einheit 109 geführt. Nach der Fixierung der endlichen zweiten Material-Bahn 63 an der Klebe-Walze 114 der zweiten Vorbereitungs-Einheit 109, vorzugsweise an deren äußeren Mantel, wird die zweite Vorbereitungs-Einheit 109 in der Führung 113 zu der in Fig. 4 dargestellten Position in Richtung auf die erste Zuführ-Walze 64 verlagert.

Anschließend wird der Abroll-Vorgang der ersten Abroll-Einrichtung 8, also der endlichen ersten Material-Bahn 7, gestoppt.

Durch das Verlagern des Speicher-Wagens 72 in die erste End-Position werden mittels der Umlenk-Walzen 70, 71, 77, 78 die von der endlosen ersten Material-Bahn 17 gebildeten Schleifen aufgelöst, damit die endlose erste Material-Bahn 17 weiterhin die erste Splice-Vorrichtung 3 ohne Unterbrechung verlässt bzw. ohne Unterbrechung gefördert wird.

Die endlose erste Material-Bahn 17 wird mittels der Anpress-Walze 115 der zweiten Verbinde-Einheit 111, wobei diese Anpress-Walze 115 durch eine pneumatisch betriebene Schwenk-Einheit (nicht dargestellt) zu der Klebe-Walze 114 der zweiten Vorbereitungs-Einheit 109 geführt wird, gegen das klebende Ende des einseitigen Klebe-Bandes, welches am Bahn-Anfang der endlichen zweiten Material-Bahn 63 angebracht ist und sich an der vorher bestimmten Position an der Klebe-Walze 114 der zweiten Vorbereitungs-Einheit 109 befindet, gepresst. Dadurch erfolgt ein Verbinden der endlosen ersten Material-Bahn 17 mit der endlichen zweiten Material-Bahn 63. Die Zufuhr der endlichen ersten Material-Bahn 7 zu der endlosen ersten Material-Bahn 17 wird gestoppt.

Zum Erzeugen einer ersten Schnitt-Kante wird die Tisch-Einheit 112 in der Führung 113 derart verlagert, dass eine Schneide des durch eine Linear-Einheit (nicht dargestellt) verlagerten Schneide-Messers 69 der Quer-Schneide-Einrichtung 67 der zweiten Verbinde-Einheit 111 zur vollständigen Trennung der endlichen ersten Material-Bahn 7 von der endlosen ersten Material-Bahn 17 in eine für das Schneide-Messer 69 der Quer-Schneide-Einrichtung 67 der zweiten Verbinde-Einheit 111 vorgesehene Aussparung in der Tisch-Einheit 112 über deren gesamte Breite eintauchen kann.

Nach dem Schneid-Vorgang zur vollständigen Trennung der endlosen ersten Material-Bahn 17 und der endlichen ersten Material-Bahn 7 wird das Schneide-Messer 69 der Quer-Schneide-Einrichtung 67 der zweiten Verbinde-Einheit 111 wieder in seine Ausgangs-Stellung und darauf folgend die Anpress-Walze 115 der zweiten Verbinde-Einheit 111 wieder in ihre Ausgangs-Stellung verlagert. Dadurch wird die endlose erste Material-Bahn 17, die nun in Verbindung mit der endlichen zweiten Material-Bahn 63 steht, freigegeben. Die zweite Vorbereitungs-Einheit 109, über deren Klebe-Walze 114 die endliche zweite Material-Bahn 63 gefördert wird, wird in der Führung 113 in eine Position, spiegelbildlich der Position der in Fig. 4 dargestellten ersten Vorbereitungs-Einheit 108, hinter der zweiten Zuführ-Walze 64 verlagert.

Aufgrund der bekannten Länge der endlichen zweiten Material-Bahn 63 erkennt die erste Splice-Vorrichtung 3, wann die zweite Material-Rolle 10 zu Ende geht. Bevor dies eintritt, wird die vorbereitete endliche erste Material-Bahn 7 mit der endlichen zweiten Material-Bahn 63 verbunden. Dies geschieht in gleicher Weise wie der zuvor erläuterte Wechsel der endlichen Material-Bahnen 7, 63.

Detailliert betrachtet wird hierzu die endliche erste Material-Bahn 7 vor der Zuführung zu der ersten Zuführ-Walze 64 ebenfalls an ihrem Bahn-Anfang manuell von dem Bedienpersonal der Wellpappe-Anlage, bevorzugt über ihre gesamte Material-Bahn-Breite, mit einem einseitigen Klebe-Band versehen.

Die endliche erste Material-Bahn 7 wird anschließend über die erste Zuführ-Walze 64 zu der für diesen Vorgang oberhalb der ersten Zuführ-Walze 64 verlagerten ersten Vorbereitungs-Einheit 108 geführt. Nach der Fixierung der endlichen ersten Material-Bahn 7 an der Klebe-Walze 114 der ersten Vorbereitungs-Einheit 108, vorzugsweise an deren äußeren Mantel, wird die erste Vorbereitungs-Einheit 108 in der Führung 113, spiegelbildlich zu der in Fig. 4 dargestellten Position der zweiten Vorbereitungs-Einheit 109 in Richtung auf die zweite Zuführ-Walze 64 verlagert.

Anschließend wird der Abroll-Vorgang der zweiten Abroll-Einrichtung 11, also der endlichen zweiten Material-Bahn 63, gestoppt.

Durch das Verlagern des Speicher-Wagens 72 in die zweite End-Position werden mittels der Umlenk-Walzen 70, 71, 77, 78 die von der endlosen ersten Material-Bahn 17 gebildeten Schleifen aufgelöst, damit die endlose erste Material-Bahn 17 weiterhin die erste Splice-Vorrichtung 3 ohne Unterbrechung verlässt bzw. ohne Unterbrechung gefördert wird.

Die endlose erste Material-Bahn 17 wird mittels der Anpress-Walze 115 der ersten Verbinde-Einheit 110, wobei diese Anpress-Walze 115 durch eine pneumatisch betriebene Schwenk-Einheit (nicht dargestellt) zu der Klebe-Walze 114 der ersten Vorbereitungs-Einheit 108 geführt wird, gegen das klebende Ende des einseitigen Klebe-Bandes, welches am Bahn-Anfang der endlichen ersten Material-Bahn 7 angebracht ist und sich an der vorher bestimmten Position an der Klebe-Walze 114 der ersten Vorbereitungs-Einheit 108 befindet, gepresst. Dadurch erfolgt ein Verbinden der endlosen ersten Material-Bahn 17 mit der endlichen ersten Material-Bahn 7. Die Zufuhr der endlichen zweiten Material-Bahn 63 zu der endlosen ersten Material-Bahn 17 wird gestoppt.

Zum Erzeugen einer zweiten Schnitt-Kante wird die Tisch-Einheit 112 in der Führung 113 derart verlagert, dass eine Schneide des durch eine Linear-Einheit (nicht dargestellt) verlagerten Schneide-Messers 69 der Quer-Schneide-Einrichtung 67 der ersten Verbinde-Einheit 110 zur vollständigen Trennung der endlichen zweiten Material-Bahn 63 von der endlosen ersten Material-Bahn 17 in eine für das Schneide-Messer 69 der Quer-Schneide-Einrichtung 67 der ersten Verbinde-Einheit 110 vorgesehene Aussparung in der Tisch-Einheit 112 über deren gesamte Breite eintauchen kann.

Nach dem Schneid-Vorgang zur vollständigen Trennung der endlosen ersten Material-Bahn 17 und der endlichen zweiten Material-Bahn 63 wird das Schneide-Messer 69 der Quer-Schneide-Einrichtung 67 der ersten Verbinde-Einheit 110 wieder in seine Ausgangs-Stellung und darauf folgend die Anpress-Walze 115 der ersten Verbinde-Einheit 110 wieder in ihre Ausgangs-Stellung verlagert. Dadurch wird die endlose erste Material-Bahn 17, die nun in Verbindung mit der endlichen ersten Material-Bahn 7 steht, freigegeben. Die erste Vorbereitungs-Einheit 108, über deren Klebe-Walze 114 die endliche erste Material-Bahn 7 gefördert wird, wird in der Führung 113 in eine Position, gleich der in Fig. 4 dargestellten Position, hinter der ersten Zuführ-Walze 64 verlagert.

Die erste Schnitt-Kante und die zweite Schnitt-Kante sind komplementär zueinander ausgebildet und ergänzen sich im Wesentlichen überlappungsfrei. Die Schnitt-Kanten können profiliert ausgebildet sein und greifen fingerartig ineinander. Beim Erzeugen der zweiten Schnitt-Kante sind zweite Schnitt-Kanten-Vorsprünge und Schnitt-Kanten-Vertiefungen entstanden.

Die erzeugte endlose erste Material-Bahn 17 weist somit den durch das Klebe-Band definierten Verbindungs-Bereich auf, in dem die endlichen Material-Bahnen 7, 63 entlang ihren Transport-Richtungen in der beschriebenen Weise ineinander greifen.

Nach dem Verbinden der endlichen Material-Bahnen 7, 63 wird die endliche zweite Material-Bahn 63 von der zweiten Material-Rolle 10 abgerollt. Während des Abrollens der endlichen zweiten Material-Bahn 63 wird der Speicher-Wagen 72 zur Bildung von Schleifen der endlosen ersten Material-Bahn 17 weitestgehend, aber nicht vollständig, in die andere End-Position verlagert, da dieser Speicher-Weg zusätzlich zur Regulierung der Bahn-Spannung verwendet wird.

Wenn die endlose erste Material-Bahn 17 und die endlose zweite Material-Bahn 18 in der ersten Wellpappe-Produktions-Vorrichtung 1 seitlich versetzt zueinander angeordnet sind, so erfolgt eine entsprechende Verkippung der Kopplungs-Stange 88 und somit auch des Speicher-Wagens 72, um den Versatz zwischen der endlosen ersten Material-Bahn 17 und der endlosen zweiten Material-Bahn 18 auszugleichen. Ein Verkippen des Speicher-Wagens 72 hat eine Änderung der Verlaufs-Richtung der endlosen ersten Material-Bahn 17 zufolge.

Zum Detektieren eines Verlaufs der endlosen ersten Material-Bahn 17 ist eine erste Sensor-Anordnung 101 vorgesehen, die zwischen der ersten Splice-Vorrichtung 3 und der ersten Wellpappe-Produktions-Vorrichtung 1, genauer betrachtet zwischen der ersten Umlenk-Rolle 19 und der ersten Wellpappe-Produktions-Vorrichtung 1, angeordnet ist. Die erste Sensor-Anordnung 1 steht über eine erste Signal-Leitung 102 mit einer Informations-Verarbeitungs-Einrichtung 103 in Signal-Verbindung.

Eine zweite Sensor-Anordnung 104 ist der endlosen zweiten Material-Bahn 18 zugeordnet. Diese befindet sich zwischen der zweiten Splice-Vorrichtung 4 und der ersten Wellpappe-Produktions-Vorrichtung 1, genauer betrachtet zwischen der zweiten Umlenk-Rolle 21 und der ersten Wellpappe-Produktions-Vorrichtung 1. Die zweite Sensor-Anordnung 4 steht über eine zweite Signal-Leitung 105 mit der Informations-Verarbeitungs-Einrichtung 103 in Signal-Verbindung.

Die Informations-Verarbeitungs-Einrichtung 103 empfängt über die Signal-Leitungen 102, 105 Lage-Informationen zu einem möglichen seitlichen Versatz der jeweiligen endlosen Material-Bahn 17 bzw. 18.

Über eine dritte Signal-Leitung 106 steht die Informations-Verarbeitungs-Einrichtung 103 mit dem Verkipp-Antrieb 97 in Signal-Verbindung.

Über eine vierte Signal-Leitung 107 steht die Informations-Verarbeitungs-Einrichtung 103 mit dem Verstell-Antrieb 92 in Signal-Verbindung.

In Abhängigkeit eines selektierten seitlichen Versatzes zwischen der endlosen ersten Material-Bahn 17 und der endlosen zweiten Material-Bahn 18 durch die Sensor-Anordnungen 101 bzw. 104 wird gegebenenfalls der Verkipp-Antrieb 97 von der Informations-Verarbeitungs-Einrichtung 103 über die dritte Signal-Leitung 106 zum Verkippen der Kopplungs-Stange 88 betätigt.

Nachfolgend wird unter Bezugnahme auf die Fig. 14 bis 16 die zweite Ausführungsform beschrieben. Im Gegensatz zu der vorherigen Ausführungsform, auf die hiermit verwiesen wird, ist keine Kopplungs-Stange 88 vorhanden. Dafür ist ein zweiter Verstell-Antrieb 92 vorhanden. Jede Übertragungs-Kette 86 ist durch einen eigenen Verstell-Antrieb 92 betätigbar. Die Verstell-Antriebe 92 sind unabhängig voneinander betätigbar, was auch zu einer unabhängigen Betätigung der Übertragungs-Ketten 86 führt. Eine unterschiedliche Betätigung der Verstell-Antriebe 92 durch die Informations-Verarbeitungs-Einrichtung 103 führt zu einer Verkippung des Speicher-Wagens 72 bzw. der Umlenk-Walzen 71, 78. Zum Verlagern des Speicher-Wagens 72 entlang der Speicher-Wagen-Führung 73 werden die Verstell-Antriebe 92 identisch betätigt.

Die beiden Verstell-Antriebe 92 stehen über jeweilige vierte SignalLeitungen 107 mit der Informations-Verarbeitungs-Einrichtung 103 in Signal-Verbindung.

Die Splice-Vorrichtungen 3, 4 sind alternativ auch in einer Wellpappe-Anlage zur Herstellung einer dreilagigen Wellpappe-Bahn einsetzbar.

Alternativ haben die Splice-Vorrichtungen 4, 6 keinen verkippbaren Speicher-Wagen 72.

## Patentansprüche

1. Splice-Vorrichtung zum Splicen von Material-Bahnen,
a) mit einer ersten Abroll-Einrichtung (9) zum Abrollen einer endlichen ersten Material-Bahn (7) von einer ersten Material-Rolle (8),
b) mit einer zweiten Abroll-Einrichtung (11) zum Abrollen einer endlichen zweiten Material-Bahn (63) von einer zweiten Material-Rolle (10),
c) mit einer Verbinde-Einrichtung (65) zum Verbinden der endlichen ersten Material-Bahn (7) und der endlichen zweiten Material-Bahn (63) zu einer endlosen Material-Bahn (17),
d) mit einem Speicher-Wagen (72),
i) der mindestens eine Umlenk-Walze (71, 78) zum Umlenken der endlosen Material-Bahn (17) umfasst, und
ii) der zwischen einer ersten End-Position und einer zweiten End-Position entlang einer Verlagerungs-Bahn (73) zum Erzeugen bzw. Auflösen von Material-Bahn-Schleifen der endlosen Material-Bahn (17) verlagerbar ist,
iii) wobei die mindestens eine Umlenk-Walze (71, 78)
- eine jeweilige Längs-Mittel-Achse (83 bzw. 84) aufweist,
**dadurch gekennzeichnet, dass**
e) die mindestens eine Umlenk-Walze (71, 78) zwischen einer ersten Kipp-End-Stellung und einer zweiten Kipp-End-Stellung durch Verkippen der jeweiligen Längs-Mittel-Achse (83 bzw. 84) zur Beeinflussung einer Verlaufs-Richtung der endlosen Material-Bahn (17) verkippbar ist, und
f) eine Informations-Verarbeitungs-Einrichtung (103) zum Veranlassen einer Verkippung der mindestens einen Umlenk-Walze (71, 78) in Abhängigkeit von Lage-Informationen zu der endlosen Material-Bahn (17) und/oder einer mit der endlosen Material-Bahn (17) zu verbindenden, endlosen weiteren Material-Bahn (18) vorgesehen ist.

2. Splice-Vorrichtung nach Anspruch 1, **dadurch gekennzeichnet, dass** sich die mindestens eine Umlenk-Walze (71, 78) beim Verkippen zumindest mit einem End-Bereich im Wesentlichen entlang eines TeilBereichs der Verlagerungs-Bahn (73) des Speicher-Wagens (72) bewegt.

3. Splice-Vorrichtung nach Anspruch 1 oder 2, **dadurch gekennzeichnet, dass** die mindestens eine Umlenk-Walze (71, 78) in ihrer ersten Kipp-End-Stellung und/oder zweiten Kipp-End-Stellung bezogen auf eine Neutral-Stellung der mindestens einen Umlenk-Walze (71, 78) einen maximalen Kipp-Winkel (w) zwischen 0,5° und 5° einschließt.

4. Splice-Vorrichtung nach einem der vorherigen Ansprüche, **dadurch gekennzeichnet, dass** der Speicher-Wagen (72) zum Verkippen der mindestens einen Umlenk-Walze (71, 78) im Wesentlichen in seiner Gesamtheit verkippbar ist.

5. Splice-Vorrichtung nach einem der vorherigen Ansprüche, **dadurch gekennzeichnet, dass** der Speicher-Wagen (72) durch Betätigung einer Verstell-Anordnung (85) zwischen der ersten End-Position und der zweiten End-Position verlagerbar ist.

6. Splice-Vorrichtung nach Anspruch 5, **dadurch gekennzeichnet, dass** der Speicher-Wagen (72) zwei eineinander gegenüberliegende SeitenBereiche (82) aufweist, wobei die Verstell-Anordnung (85) mit den beiden Seiten-Bereichen (82) des Speicher-Wagens (72) zur Verkippung derselben entlang der Verlagerungs-Bahn (73) in Betätigungs-Verbindung steht.

7. Splice-Vorrichtung nach Anspruch 6, **dadurch gekennzeichnet, dass** die Verstell-Anordnung (85) umfasst
a) einen ersten Verstell-Antrieb (92), der mit dem ersten Seiten-Bereich (82) des Speicher-Wagens (72) zur Verlagerung desselben entlang der Verlagerungs-Bahn (73) in direkter oder indirekter Betätigungs-Verbindung steht, und
b) einen zweiten Verstell-Antrieb (92), der mit dem zweiten Seiten-Bereich (82) des Speicher-Wagens (72) zur Verlagerung desselben entlang der Verlagerungs-Bahn (73) in direkter oder indirekter Betätigungs-Verbindung steht,
c) wobei die beiden Verstell-Antriebe (92) zur Verkippung der mindestens einen Umlenk-Walze (71, 78) unabhängig voneinander betätigbar sind.

8. Splice-Vorrichtung nach Anspruch 7, **dadurch gekennzeichnet, dass** der erste Verstell-Antrieb (92) mit dem ersten Seiten-Bereich (82) des Speicher-Wagens (72) über ein erstes Übertragungs-Element (86) in Betätigungs-Verbindung steht und der zweite Verstell-Antrieb (92) mit dem zweiten Seiten-Bereich (82) des Speicher-Wagens (72) über ein zweites Übertragungs-Element (86) in Betätigungs-Verbindung seht.

9. Splice-Vorrichtung nach Anspruch 6, **dadurch gekennzeichnet, dass** die Verstell-Anordnung (85) genau einen Verstell-Antrieb (92) umfasst, der mit einem drehantreibbaren Kopplungs-Teil (88) zum Verlagern des Speicher-Wagens (72) in direkter oder indirekter Betätigungs-Verbindung steht.

10. Splice-Vorrichtung nach Anspruch 9, **dadurch gekennzeichnet, dass** Kopplungs-Teil (88) verkippbar ist und mit zueinander beabstandeten Kopplungs-Teil-Bereichen mit den Seiten-Bereichen (82) des Speicher-Wagens (72) zur Verkippung der mindestens einen Umlenk-Walze (71, 78) in Betätigungs-Verbindung steht.

11. Splice-Vorrichtung nach Anspruch 9 oder 10, **dadurch gekennzeichnet, dass** die Verstell-Anordnung (85) einen Verkipp-Antrieb (97) zur Verkippung des Kopplungs-Teils (88) umfasst.

12. Splice-Vorrichtung nach einem der Ansprüche 9 bis 11, **dadurch gekennzeichnet, dass** das Kopplungs-Teil (88) in mindestens einem Pendel-Lager (95, 96) verkippbar gelagert ist.

13. Wellpappe-Anlage zur Herstellung von Wellpappe-Bahnen, umfassend
a) mindestens eine Splice-Vorrichtung (3) nach einem der vorherigen Ansprüche,
b) eine mit der Informations-Verarbeitungs-Einrichtung (103) in Signal-Verbindung stehende erste Sensor-Anordnung (101) zum Detektieren der Lage der endlosen Material-Bahn (17), und
c) eine mit der Informations-Verarbeitungs-Einrichtung (103) in Signal-Verbindung stehende zweite Sensor-Anordnung (104) zum Detektieren der Lage einer endlosen weiteren Material-Bahn (18),
d) wobei vorzugsweise die erste und zweite Sensor-Anordnung (101, 104) jeweils stromaufwärts zu einer Wellpappe-Produktions-Vorrichtung (1) zur Erzeugung einer Wellpappe-Bahn (40) angeordnet sind.

## Claims

1. Splicer device for splicing material webs, comprising
a) a first unwinding device (9) to unwind a non-endless first material web (7) from a first material roll (8),
b) a second unwinding device (11) to unwind a non-endless second material web (63) from a second material roll (10),
c) a joining device (65) for joining together the non-endless first material web (7) and the non-endless second material web (63) to form an endless material web (17),
d) a storage carriage (72) which
i) comprises at least one deflection roller (71, 78) to deflect the endless material web (17), and
ii) is displaceable along a displacement path (73) between a first end position and a second end position to form or loosen material web loops of the endless material web (17),
iii) wherein the at least one deflection roller (71, 78)
- has a respective central longitudinal axis (83 or 84, respectively)
**characterized in that**
e) the at least one deflection roller (71, 78) is tiltable between a first tilt end position and a second tilt end position by tilting the respective central longitudinal axis (83 or 84, respectively) to influence a running direction of the endless material web (17), and
f) an information processing unit (103) to cause tilting of the at least one deflection roller (71, 78) depending on positional information regarding the endless material web (17) and/or another endless material web (18) to be joined to the endless material web (17).

2. Splicer device according to claim 1, **characterized in that** during tilting, at least an end region of the at least one deflection roller (71, 78) moves substantially along a section of the displacement path (73) of the storage carriage (72).

3. Splicer device according to claim 1 or 2, **characterized in that** in its first tilt end position and/or second tilt end position, the at least one deflection roller (71, 78) forms a maximum tilt angle (w) of between 0.5° and 5° relative to a neutral position of the at least one deflection roller (71,78).

4. Splicer device according to one of the preceding claims, **characterized in that** the storage carriage (72) is substantially entirely tiltable in order to tilt the at least one deflection roller (71, 78).

5. Splicer device according to one of the preceding claims, **characterized in that** the storage carriage (72) is displaceable between the first end position and the second end position by actuating a displacement assembly (85).

6. Splicer device according to claim 5, **characterized in that** the storage carriage (72) has two opposite side regions (82), wherein the displacement assembly (85) is in an actuating connection with the two side regions (82) of the storage carriage (72) to tilt the same along the displacement path (73).

7. Splicer device according to claim 6, **characterized in that** the displacement assembly (85) comprises
a) a first displacement drive (92) which is in direct or indirect actuating connection with the first side region (82) of the storage carriage (72) to displace said storage carriage (72) along the displacement path (73), and
b) a second displacement drive (92) which is in direct or indirect actuating connection with the second side region (82) of the storage carriage (72) to displace said storage carriage (72) along the displacement path (73),
c) wherein the two displacement drives (92) are actuable independently of each other to tilt the at least one deflection roller (71, 78).

8. Splicer device according to claim 7, **characterized in that** the first displacement drive (92) is in actuating connection with the first side region (82) of the storage carriage (72) via a first transmission element (86), and the second displacement drive (92) is in actuating connection with the second side region (82) of the storage carriage (72) via a second transmission element (86).

9. Splicer device according to claim 6, **characterized in that** the displacement assembly (85) comprises precisely one displacement drive (92) which is in direct or indirect actuating connection with a rotatably drivable coupling part (88) to displace the storage carriage (72).

10. Splicer device according to claim 9, **characterized in that** the coupling part (88) is tiltable, wherein spaced-apart coupling part portions thereof are in actuating connection with the side regions (82) of the storage carriage (72) to tilt the at least one deflection roller (71, 78).

11. Splicer device according to claim 9 or 10, **characterized in that** the displacement assembly (85) comprises a tilt drive (97) to tilt the coupling part (88).

12. Splicer device according to one of claims 9 to 11, **characterized in that** the coupling part (88) is tiltably mounted in at least one pendulum bearing (95, 96).

13. Corrugated cardboard installation for producing corrugated cardboard webs, comprising
a) at least one splicer device (3) according to one of the preceding claims,
b) a first sensor assembly (101) that is in signal connection with the information processing unit (103) to detect the position of the endless material web (17), and
c) a second sensor assembly (104) that is in signal connection with the information processing unit (103) to detect the position of another endless material web (18),
d) wherein preferably the first and second sensor assembly (101, 104) are in each case arranged upstream of a corrugated cardboard production assembly (1) to produce a corrugated cardboard web (40).

## Revendications

1. Système de raccordement pour le raccordement de bandes de matériau,
a) avec un premier dispositif de déroulement (9) pour le déroulement d'une première bande finie de matériau (7) d'une première bobine de matériau (8),
b) avec un deuxième dispositif de déroulement (11) pour le déroulement d'une deuxième bande finie de matériau (63) d'une deuxième bobine de matériau (10),
c) avec un dispositif d'assemblage (65) pour l'assemblage de la première bande finie de matériau (7) et de la deuxième bande finie de matériau (63) pour former une bande de matériau sans fin (17),
d) avec un chariot de stockage (72),
i) lequel comprend au moins un rouleau de renvoi (71, 78) pour dévier la bande de matériau sans fin (17), et
ii) est déplaçable entre une première position finale et une deuxième position finale le long d'un chemin de déplacement (73) pour générer ou défaire des boucles de la bande de matériau de la bande de matériau sans fin (17),
iii) dans lequel lesdits au moins un rouleau de renvoi (71, 78)
- présente un axe longitudinal central (83 ou 84) respectif,
**caractérisé en ce que**
e) ledit au moins un rouleau de renvoi (71, 78) est pivotant entre une première position finale de pivotement et une deuxième position finale de pivotement, par pivotement de l'axe longitudinal central (83 ou 84) respectif pour agir sur une direction d'extension de la bande de matériau sans fin (17), et
f) un dispositif de traitement d'information (103) est prévu pour provoquer un pivotement dudit au moins un rouleau de renvoi (71, 78) en fonction d'informations de position relatives à la bande de matériau sans fin (17) et/ou d'une autre bande de matériau sans fin (18) à raccorder à la bande de matériau sans fin (17).

2. Système de raccordement selon la revendication 1, **caractérisé en ce que** lors du pivotement, ledit au moins un rouleau de renvoi (71, 78) se déplace au moins par une partie terminale sensiblement le long d'une zone partielle du chemin de déplacement (73) du chariot de stockage (72).

3. Système de raccordement selon la revendication 1 ou 2, **caractérisé en ce que**, dans sa première position finale de pivotement et/ou sa deuxième position finale de pivotement, ledit au moins un rouleau de renvoi (71, 78) forme un angle de pivotement maximal (w) compris entre 0,5° et 5° par rapport à une position neutre dudit au moins un rouleau de renvoi (71, 78).

4. Système de raccordement selon l'une des revendications précédentes, **caractérisé en ce que** lors du pivotement dudit au moins un rouleau de renvoi (71, 78), le chariot de stockage (72) est pivotant sensiblement dans son ensemble.

5. Système de raccordement selon l'une des revendications précédentes, **caractérisé en ce que** le chariot de stockage (72) est déplaçable entre la première position finale et la deuxième position finale par actionnement d'un dispositif de réglage (85).

6. Système de raccordement selon la revendication 5, **caractérisé en ce que** le chariot de stockage (72) présente deux zones latérales (82) opposées l'une à l'autre, dans lequel le dispositif de réglage (85) est en liaison d'actionnement avec les deux zones latérales (82) du chariot de stockage (72) pour le pivotement de celles-ci le long du chemin de déplacement (73).

7. Système de raccordement selon la revendication 6, **caractérisé en ce que** le dispositif de réglage (85) comprend
a) un premier entraînement de réglage (92) en liaison d'actionnement directe ou indirecte avec la première zone latérale (82) du chariot de stockage (72) pour le déplacement de celui-ci le long du chemin de déplacement (73), et
b) un deuxième entraînement de réglage (92) en liaison d'actionnement directe ou indirecte avec la deuxième zone latérale (82) du chariot de stockage (72) pour le déplacement de celui-ci le long du chemin de déplacement (73),
c) les deux entraînements de réglage (92) étant actionnables indépendamment l'un de l'autre pour le pivotement dudit au moins un rouleau de renvoi (71, 78).

8. Système de raccordement selon la revendication 7, **caractérisé en ce que** le premier entraînement de réglage (92) est en liaison d'actionnement avec la première zone latérale (82) du chariot de stockage (72) par l'intermédiaire d'un premier élément de transmission (86), et le deuxième entraînement de réglage (92) est en liaison d'actionnement avec la deuxième zone latérale (82) du chariot de stockage (72) par l'intermédiaire d'un deuxième élément de transmission (86).

9. Système de raccordement selon la revendication 6, **caractérisé en ce que** le dispositif de réglage (85) comprend juste un seul entraînement de réglage (92) en liaison d'actionnement directe ou indirecte avec une pièce d'accouplement (88) entraînable en rotation pour le déplacement du chariot de stockage (72).

10. Système de raccordement selon la revendication 9, **caractérisé en ce que** la pièce d'accouplement (88) est pivotante et est en liaison d'actionnement par des zones partielles d'accouplement espacées entre elles avec les zones latérales (82) du chariot de stockage (72) pour le pivotement dudit au moins un rouleau de renvoi (71, 78).

11. Système de raccordement selon la revendication 9 ou 10, **caractérisé en ce que** le dispositif de réglage (85) comprend un entraînement de pivotement (97) pour le pivotement de la pièce d'accouplement (88).

12. Système de raccordement selon l'une des revendications 9 à 11, **caractérisé en ce que** la pièce d'accouplement (88) est montée de manière pivotante dans au moins un palier pendulaire (95, 96).

13. Installation à carton ondulé destinée à produire des bandes de carton ondulé, comprenant
a) au moins un dispositif de raccordement (3) selon l'une des revendications précédentes,
b) un premier dispositif de capteur (101) en liaison de signaux avec le dispositif de traitement d'information (103) pour la détection de position de la bande de matériau sans fin (17), et
c) un deuxième dispositif de capteur (104) en liaison de signaux avec le dispositif de traitement d'information (103) pour la détection de position d'une autre bande de matériau sans fin (18),
d) le premier et le deuxième dispositif de capteur (101, 104) étant préférentiellement agencés chacun en amont d'un dispositif de production de carton ondulé (1) destiné à produire une bande de carton ondulé (40).
